# FASCICULE DE BREVET EUROPEEN

(11) **EP 3 023 944 B1**
(45) Date de publication et mention de la délivrance du brevet: **14.11.2018**
(21) Numéro de dépôt: 15195456.7
(22) Date de dépôt: 19.11.2015
(51) Int. Cl.: G07C 9/00

(54) **Système programmable de gestion de l'accès à au moins un bâtiment**
Programmierbares Zugangssteurungsystem zu mindestens einem Gebäude
Programmable system for managing access to at least one building

(30) Priorité: 21.11.2014 FR 1461317
(43) Date de publication de la demande: 25.05.2016
(73) Titulaire: Cogelec, 85290 Mortagne-sur-Sèvre (FR)
(72) Inventeur: LECLERC, Roger, 85130 Les Landes Genusson (FR)
(74) Mandataire: Colombo, Michel

(56) Documents cités:
- EP-A1- 1 008 709
- EP-A1- 2 305 928
- WO-A1-00/77330
- WO-A1-98/43196
- WO-A1-2013/169735
- DE-A1-102010 047 706
- US-A1- 2001 027 671
- US-A1- 2004 174 247
- US-A1- 2006 164 205

## Description

L'invention concerne un système programmable de gestion de l'accès à au moins un bâtiment, ainsi qu'une porte d'accès utilisée dans ce système programmable de gestion d'accès. Enfin, l'invention a également pour objet un boîtier de programmation mis en oeuvre dans ce système programmable de gestion de l'accès.

Des systèmes programmables de gestion de l'accès à au moins un bâtiment comportent :
- des portes d'accès à chaque bâtiment, chaque porte d'accès étant équipée d'une serrure électronique programmable, chaque serrure électronique programmable étant apte :
   - lorsqu'elle est mise en présence d'une clef autorisée à déverrouiller cette porte, à basculer, d'une position verrouillée dans laquelle elle inhibe le déverrouillage de la porte, vers une position déverrouillée dans laquelle elle déverrouille et autorise l'accès au bâtiment, et
   - en absence de clef autorisée, à rester dans sa position verrouillée,
   chaque serrure électronique comportant à cette effet une mémoire et un calculateur électronique programmable apte à exécuter des instructions enregistrées dans cette mémoire,
- un serveur de programmation apte à transmettre des données de programmation à l'une quelconque des serrures électroniques programmables par l'intermédiaire d'un réseau grande distance de transmission d'informations, et
- des points d'accès fixes raccordés au réseau grande distance de transmission d'informations et situés chacun à proximité d'une porte respective.

Un tel système programmable de gestion de l'accès à au moins un bâtiment est divulgué dans la demande US2010217972. Dans les systèmes connus, pour transférer les données de programmation du serveur vers la serrure, un opérateur est muni d'un terminal mobile équipé d'un boîtier de programmation. Ce boîtier de programmation comprend typiquement :
- un récepteur apte à établir une liaison sans fil avec le point d'accès le plus proche pour recevoir les données de programmation transmises par le serveur de programmation, et
- un calculateur apte à modifier, en fonction des données de programmation reçues par le récepteur, la programmation de la serrure électronique par l'intermédiaire de la liaison de communication entre ce boîtier et cette serrure.
L'opérateur se déplace avec son terminal mobile jusqu'à la serrure électronique à programmer. Ensuite, le boîtier de programmation est connecté, d'un côté, au serveur de programmation par l'intermédiaire du réseau Internet et, de l'autre côté, à la serrure par l'intermédiaire d'une liaison courte distance. À partir de ce moment-là, les données de programmation peuvent être transmises du serveur jusqu'à la serrure en passant par l'intermédiaire du terminal mobile.

Ce système fonctionne bien dans le cas où le système comporte peu de portes et donc peu de serrures électroniques. Par contre, ce système n'est pas pratique lorsque le nombre de serrures électroniques à programmer est important, par exemple, plusieurs centaines de serrures. Ce système n'est pas non plus pratique lorsque les serrures électroniques à programmer sont très éloignées les unes des autres, par exemple, par des distances supérieures à 100 km. En effet, dans ces situations, reprogrammer toutes les serrures électroniques du système prend beaucoup de temps, puisqu'il faut à chaque fois envoyer sur place un opérateur avec son terminal mobile.

Il est également connu des demandes US2004/174247A1, WO2013/169735A1 et WO98/43196A1 des systèmes dans lesquels les serrures électroniques peuvent être programmées à distance par l'intermédiaire d'un réseau sans fil de transmission d'informations. A cet effet, chaque serrure électronique est équipée d'un récepteur sans fil. Dans ces systèmes, il n'est pas nécessaire d'envoyer sur place un opérateur pour programmer une serrure électronique. Par contre, cette solution ne peut pas être facilement adaptée sur des serrures électroniques déjà existantes. En effet, le stator des serrures électroniques déjà existantes ne peut pas, en général, être ouvert et, même s'il existait un moyen pour ouvrir le stator des serrures électroniques existantes, aucun emplacement n'est prévu pour recevoir un récepteur sans fil. Ainsi, en pratique, il n'est pas possible de loger un récepteur sans fil à l'intérieur d'une serrure électronique existante qui en était initialement dépourvu. Dès lors, la seule solution pour permettre une programmation à distance d'une serrure électroniques pour laquelle ce n'était pas initialement possible, consiste à remplacer complètement la serrure électronique existante par une nouvelle serrure électronique qui intègre un récepteur sans fil. Cette solution est peu pratique et peu flexible.

De l'état de la technique est également connu de WO00/77330A1, EP1008709A1, US2006/164205A1 et DE102010047706A1.

L'invention vise à remédier à cet inconvénient en proposant un système programmable de gestion de l'accès à des bâtiments qui permet une programmation à distance des serrures électroniques et qui peut simplement s'adapter à des serrures électroniques déjà montées dans les portes. Elle a donc pour objet un système programmable de gestion de l'accès conforme à la revendication 1.

Dans le système ci-dessus, chaque porte est équipée en plus et en permanence d'un boîtier de programmation de la serrure. Ainsi, il n'est pas nécessaire d'avoir recours à un terminal mobile qui est transporté par un opérateur jusqu'à proximité de chacune des serrures électroniques à programmer. Dans ces conditions, la programmation de plusieurs centaines de serrures ou la programmation de serrures électroniques très éloignées les unes des autres ne pose pas de problème. En effet, il n'est plus nécessaire à chaque fois de déplacer un opérateur.

De plus, dans le système revendiqué, le boîtier de programmation est fixé sur chaque porte en réutilisant les trous déjà existants dans la porte pour fixer la platine. Cela simplifie grandement l'installation de ce boîtier et donc l'adaptation d'une serrure électronique existante à une programmation à distance. En effet, pour installer le boîtier, il n'est pas nécessaire de percer de nouveaux trous dans la porte et les trous prévus pour la platine peuvent être réutilisés. Le gain de temps est très important notamment lorsque le nombre de serrures électroniques qui doivent être équipées d'un boîtier de programmation est très important. De plus ce boîtier de programmation peut être installé sans remplacer et sans démonter la serrure électronique déjà présente sur la porte.

Les modes de réalisation de ce système peuvent comporter la caractéristique de la revendication 2.

L'invention a également pour objet une porte d'accès conforme à la revendication 3.

Les modes de réalisation de ce système ou de cette porte peuvent comporter une ou plusieurs des caractéristiques des revendications dépendantes.

Ces modes de réalisation du système ou de la porte d'accès présentent en outre les avantages suivants :
- Établir une liaison de communication qui ne passe pas par la fente de la serrure électronique permet d'autoriser l'insertion d'une clé dans la fente de la serrure électronique même si des données de programmation sont en cours de réception. Ainsi, on ne retarde pas ou que très peu l'accès au bâtiment par un utilisateur.
- La réalisation d'une liaison filaire entre le boîtier et la serrure par l'intermédiaire d'un plot en saillie dans l'orifice central traversé par la serrure permet d'établir simplement cette liaison de communication entre ce boîtier et cette serrure.
- Loger le boîtier entre la platine de la poignée et la face de la porte permet de cacher ce boîtier et donc de le rendre moins vulnérable aux agressions extérieures.
- Placer l'antenne du boîtier sur l'une des petites faces de ce boîtier perpendiculaire à la face de la porte facilite l'établissement de la liaison sans fil entre ce boîtier et le point d'accès.
- Agencer le boîtier pour qu'il soit traversé par la tige qui relie la poignée de la porte au pêne dormant de cette porte permet de rendre l'arrachage du boîtier plus difficile, car il faut alors aussi arracher en même temps la poignée de la porte.
- L'intégration d'une poignée sur la plus grande face du boîtier de programmation permet d'utiliser également ce boîtier de programmation en tant que platine de poignée.

L'invention a également pour objet des boîtiers de programmation pour la porte ci-dessus.

L'invention sera mieux comprise à la lecture de la description qui va suivre, donnée uniquement à titre d'exemple non limitatif et faite en se référant aux dessins sur lesquels :
- la figure 1 est une illustration schématique d'un système programmable d'accès à plusieurs bâtiments ;
- la figure 2 est une illustration schématique et en perspective d'une portion d'une porte d'accès du système de la figure 1 ;
- la figure 3 est une illustration schématique et en perspective d'une serrure électronique de la porte de la figure 2 ;
- la figure 4 est une illustration schématique, en perspective, et en vue éclatée de la portion de porte représentée sur la figure 2 ;
- la figure 5 est une illustration schématique et en perspective d'un boîtier de programmation de la porte de la figure 4 ;
- la figure 6 est une illustration schématique et partielle d'un détail du boîtier de programmation de la figure 5 ;
- la figure 7 est un organigramme d'un procédé de programmation des serrures électroniques du système de la figure 1 ;
- la figure 8 est une illustration en perspective d'un deuxième mode de réalisation du boîtier de programmation de la figure 5 ;
- la figure 9 est une illustration en vue de face du boîtier de programmation de la figure 8 ;
- la figure 10 est une illustration en perspective d'un troisième mode de réalisation du boîtier de programmation de la figure 5.

Dans ces figures, les mêmes références sont utilisées pour désigner les mêmes éléments. Dans la suite de cette description, les caractéristiques et fonctions bien connues de l'homme du métier ne sont pas décrites en détail.

La figure 1 représente un système programmable 2 de gestion de l'accès à plusieurs bâtiments. Typiquement, ce système 2 est utilisé pour gérer l'accès à plus de 2, 4, 10 ou 50 voire même 100 bâtiments différents. Les bâtiments sont par exemple des immeubles de bureaux ou d'habitations, des locaux industriels ou des maisons individuelles. Ces bâtiments sont typiquement espacés les uns des autres par au moins 5 m et le plus souvent par au moins 100 m. Si ces bâtiments ne sont pas situés à proximité les uns des autres, alors ils sont espacés les uns des autres par plus de 1 km ou 100 km. Chaque bâtiment peut comporter une ou plusieurs portes d'accès.

Pour simplifier la figure 1, seuls deux bâtiments 4 et 6 sont représentés. De plus, par la suite, pour simplifier la description, on se place dans le cas particulier où les bâtiments 4 et 6 sont structurellement identiques de sorte que seul le bâtiment 4 est décrit plus en détail. Le bâtiment 4 comporte une seule porte d'accès 8. La porte du bâtiment 6 porte la référence numérique 10. Par exemple, le bâtiment 4 est un immeuble d'habitations comportant plusieurs appartements.

La porte 8 est déplaçable de façon réversible entre une position ouverte et une position fermée. Dans la position ouverte, la porte 8 permet à un être humain de pénétrer à l'intérieur du bâtiment 4. Dans la position fermée, la porte 8 interdit à toute personne de rentrer à l'intérieur du bâtiment 4. La porte 8 comporte une serrure électronique 12. La serrure électronique de la porte 10 porte ici la référence numérique 14.

La serrure 12 est déplaçable par une clé autorisée d'une position verrouillée vers une position déverrouillée. Dans la position verrouillée, la serrure 12 verrouille la porte 8 dans sa position fermée. Dans sa position déverrouillée, la serrure 12 autorise le déplacement de la porte 8 de sa position fermée vers sa position ouverte.

Ici, la serrure 12 est une serrure programmable à distance. À cet effet, le système 2 comporte également :
- un serveur 16 de programmation apte à transmettre des données de programmation à l'une quelconque des serrures de ce système pour programmer ou reprogrammer cette serrure,
- un terminal 18 de programmation capable de générer les données de programmation et de les enregistrer dans le serveur 16,
- un réseau 20 de transmission d'informations, et
- des points 22, 24 d'accès fixes au réseau 20 et situés à proximité de chaque porte du système 2.

Le serveur 16 comporte une mémoire 26 dans laquelle est enregistrée une base de données 28 contenant les données de programmation nécessaires pour programmer une ou plusieurs serrures du système 2. On désigne ici par « données de programmation » des données numériques qui, lorsqu'elles sont transmises à une serrure électronique, modifient la programmation de cette serrure électronique. Par « modifier la programmation d'une serrure électronique », on signifie modifier des données enregistrées dans une mémoire de la serrure électronique.

Les données enregistrées dans la mémoire de la serrure électronique peuvent être :
- des instructions d'un logiciel exécuté par cette serrure électronique, ou
- des données d'accès.

Les données d'accès sont utilisées par la serrure pour décider si oui ou non, une clé est autorisée à ouvrir la porte. Les données enregistrées dans la mémoire de la serrure peuvent aussi être des données fonctionnelles qui ne sont pas directement utilisées pour autoriser ou interdire l'accès au bâtiment, comme par exemple, un identifiant de la serrure ou une date courante.

Le serveur 16 est raccordé au réseau 20 pour transmettre les données de programmation aux serrures.

Le terminal 18 permet de générer les données de programmation pour une ou plusieurs serrures électroniques du système 2, puis de les enregistrer dans la base de données 28. Par exemple, le terminal 18 est un ordinateur personnel du type PC. Il est raccordé au serveur 16 par l'intermédiaire du réseau 20.

Le réseau 20 est un réseau grande distance de transmission d'informations, c'est-à-dire un réseau qui permet à deux appareils très éloignés l'un de l'autre de communiquer l'un avec l'autre. Par exemple, la distance entre ces appareils est supérieure à 1 km ou 100 km ou 1000 km. Le réseau 20 permet aussi de connecter le serveur 16 à n'importe quelle serrure électronique du système 2. Typiquement, le réseau 20 est la toile d'araignée mondiale plus connue sous le terme de réseau Internet.

Le point d'accès 22 est raccordé, d'un côté, au réseau 20 par l'intermédiaire d'un liaison 26 et, de l'autre côté, à la porte 8 par l'intermédiaire d'une liaison sans fil 28. C'est par son intermédiaire que la serrure 12 est connectée au réseau 20. Le point d'accès 22 est fixe, c'est-à-dire qu'il ne peut pas être déplacé librement. Par exemple, il est relié au réseau 20 par l'intermédiaire d'une liaison filaire et/ou il est fixé sans aucun degré de liberté sur une structure immobile tel qu'un immeuble, une tours, un pilier ou tout autre structure similaire. Ici, le point d'accès 22 est encastré à l'intérieur d'une niche creusée dans un mur situé à côté de la porte 8.

De plus, dans ce mode de réalisation, le point d'accès 22 remplit la fonction d'interphone. Il comporte donc au moins un haut-parleur, un microphone et une interface homme-machine permettant à un utilisateur de sélectionner un appartement de l'immeuble 4, puis de communiquer avec un habitant situé à l'intérieur de cet appartement. Le point d'accès 22 comporte aussi un calculateur électronique apte à commander une gâche électronique pour provoquer le déverrouillage de la porte 8 en réponse à une commande transmise par l'habitant de l'appartement contacté.

Le point d'accès 22 comporte un émetteur-récepteur apte à établir la liaison 26 qui relie ce point d'accès au réseau 20. Dans ce mode de réalisation, la liaison 26 est aussi une liaison sans fil. Par exemple, la liaison 26 est conforme au standard GSM (Global System for Mobile communication) ou UMTS (Universal Mobile Telecommunication System) ou LTE (Long Term Evolution). Dans ces cas, la liaison 26 est établie entre le point d'accès 22 et une station de base du réseau 20 plus connue sous l'acronyme BTS (Base Transceiver Station). Cette liaison 26 s'établit donc sur des distances assez grandes, c'est-à-dire typiquement supérieures à 100 m ou 500 m, ou 800 m, voire même supérieures à 1 km.

Le point d'accès 22 comporte aussi un émetteur-récepteur sans fil, apte à établir la liaison 28 avec la serrure 12. La liaison 28 est typiquement une liaison courte distance, c'est-à-dire une liaison dont la portée maximale est inférieure à 50 m ou 10 m ou 5 m. Par exemple, cette liaison sans fil est une liaison conforme au standard WiFi et donc à la norme IEEE 802.11.

Le point d'accès 24 est identique au point d'accès 22, sauf qu'il est fixé à l'entrée du bâtiment 6.

La figure 2 représente une partie de la porte 8. La porte 8 comprend un pêne 30 à demi-tour et un pêne dormant 32, situés tous les deux sur une tranche verticale de la porte 8. Chacun de ces pênes 30, 32 est déplaçable entre une position escamotée et une position saillante. Dans la position escamotée, le pêne est rentré à l'intérieur de la tranche de la porte et permet l'ouverture de cette porte 8. Dans la position saillante, le pêne est reçu à l'intérieur d'une gâche encastrée dans le dormant de la porte 8 pour empêcher l'ouverture de cette porte.

La porte 8 comporte également une poignée 34 ou béquille, apte à actionner le déplacement du pêne 30 entre ces positions escamotée et saillante, lorsqu'elle est basculée à la main par un être humain entre une position haute et une position basse.

La porte 8 comporte aussi une platine 36 ou plaque de poignée fixée sans aucun degré de liberté sur une face extérieure 38 verticale de la porte 8. La platine 36 est essentiellement un parallélépipède rectangle, réalisée dans un matériau dur comme un métal ou une céramique. La platine 36 comporte un orifice 40 qui est traversé par une partie saillante de la serrure 12. La partie saillante de la serrure 12 est ici la partie de la serrure 12 qui fait saillie au-delà de la face extérieure 38 de la porte 8.

La figure 3 représente plus en détail la serrure 12 en dehors de son logement prévu dans la porte 8. La serrure 12 est une serrure au format européen. Elle comporte donc un stator 45 dans lequel est ménagé une fente 46 à l'intérieur de laquelle doit être insérée une lame 47 d'une clef 48 pour ouvrir la porte 8. Le stator est un coffre rigide. Ce coffre est typiquement réalisé en métal, tel qu'un acier ou du laiton, pour résister aux tentatives de vandalisme et d'infractions. Le profil transversal du stator 45 est conforme au standard européen et connu sous le terme de « profil européen ». Typiquement, la hauteur du profil européen est égal à 32 mm à plus ou moins 3 mm près et le diamètre de la partie circulaire de ce profil est généralement égal à 18 mm à plus ou moins 3 mm près. La clef 48 comporte typiquement une pile 50 et un transpondeur 52 alimenté par cette pile 50. Le transpondeur 52 comporte une mémoire 54 contenant des données d'identification de la clef 48. Le transpondeur 52 transmet ces données d'identification lorsque la lame 47 est introduite dans la fente 46 de la serrure 12.

De son côté, la serrure 12 comporte, logés à l'intérieur du stator 45, :
- un lecteur 60 de données d'identification,
- un calculateur électronique 62 programmable, et
- une mémoire 64 contenant des données d'accès et les instructions nécessaires pour l'exécution du procédé de la figure 7.

La serrure 12 comporte aussi classiquement un paneton 66 pour déplacer le pêne 32 entre ses positions escamotée et saillante.

Le calculateur 62 est en particulier programmé :
- pour comparer les données d'identification lues par le lecteur 60 aux données d'accès enregistrées dans la mémoire 64, et en réponse,
- pour autoriser et, en alternance, interdire le basculement de la serrure 12 de sa position verrouillée vers sa position déverrouillée.

Dans la position déverrouillée, la clef 48 peut être tournée à l'intérieur de la serrure 12, ce qui entraîne la rotation du paneton 66. La rotation du paneton 66 déplace le pêne 32 entre ses positions saillante et escamotée. Dans ce mode de réalisation, la serrure 12 ne comporte pas de pile ou de source d'alimentation interne. Ici, lorsque la clef 48 est introduite à l'intérieur de la serrure 12, la serrure 12 est alimentée à partir de la pile 50 de cette clef.

La figure 4 représente plus en détail la portion de porte illustrée sur la figure 2. Sur cette figure, on voit que la platine 36 comporte en plus de l'orifice 40 un autre orifice traversant 70 caché par l'extrémité proximale de la poignée 34, lorsque celle-ci est montée sur la porte 8. Cet orifice 70 est circulaire et permet le passage d'une tige 72 qui raccorde mécaniquement la poignée 34 à un mécanisme d'actionnement du déplacement du pêne 30 entre ses positions saillante et escamotée. Cette tige 72 s'étend perpendiculairement à la face 38. Elle a souvent une section transversale carrée ou rectangulaire.

La platine 36 comporte également deux trous 75 et 76, disposés chacun sur un axe vertical passant par le milieu de la platine 36 et traversant de par en par la platine dans une direction perpendiculaire à la face extérieure 38 de la porte.

En vis-à-vis, la porte 8 comporte aussi deux trous 80, 81 percés chacun dans une direction perpendiculaire à la face 38. Typiquement, les trous 80, 81 sont traversants. Ces trous 80, 81 sont chacun en vis-à-vis d'un trou respectif 75 et 76 de la platine 36, lorsque celle-ci est fixée sur la porte 8.

Pour fixer sans degré de liberté la platine 36 sur la porte 8, la porte 8 comporte également deux tiges de fixation. Dans ce mode de réalisation, chaque tige de fixation est une vis filetée. Chacune de ces tiges de fixation traverse un trou respectif de la platine 36 et pénètre à l'intérieur d'un trou respectif en vis-à-vis de la porte 8. Pour simplifier la figure 4, seule une tige 84 de fixation a été représentée. Ici, la tige 84 est destinée à traverser les trous 76 et 81.

En plus des éléments précédents, la porte 8 comporte aussi un boîtier 90 de programmation de la serrure 12. Ce boîtier est fixé sans aucun degré de liberté sur la porte 8. Le boîtier 90 a essentiellement la forme d'un parallélépipède rectangle dont les plus grandes faces sont verticales et parallèles à la face extérieure 38 de la porte. Typiquement, les dimensions de ces plus grandes faces sont égales aux dimensions de la plus grande face de la platine 36 à plus ou moins 3 mm ou plus ou moins 1 mm près. L'épaisseur du boîtier 90 dans la direction perpendiculaire à la face 38 est généralement inférieure à 2 cm ou un centimètre et, de préférence, inférieure à 5 mm.

Le boîtier 90 est interposé entre la platine 36 et la face extérieure 38. Ainsi, lorsqu'il est monté sur la porte 8, il est caché et protégé des agressions extérieures par la platine 36.

A cet effet, il est traversé de par en par par deux orifices centraux 92 et 93. Lorsque le boîtier 90 et la platine 36 sont montés sur la porte 8, les orifices 92 et 93 sont en vis-à-vis, respectivement, des orifices 40 et 70 de la platine 36. L'orifice 92 est conformé pour être traversé par la partie saillante de la serrure 12, lorsque le boîtier 90 est fixé sur la porte 8. Par exemple, sa section transversale est égale à la section transversale de l'orifice 40 à plus ou moins 5 mm ou plus ou moins 1 mm près. L'orifice 94 permet le passage de la tige 72. Sa section transversale est par exemple identique à celle de l'orifice 70 à plus ou moins 5 mm près ou plus ou moins 1 mm près.

Le boîtier 90 comporte également deux trous 95, 96 percés dans une direction perpendiculaire à la face 38. Ces trous permettent le passage des tiges de fixation de la platine 36 à travers le boîtier 90 pour atteindre les trous 80, 81 percés dans la porte 8. A cet effet, les trous 95, 96 sont en vis-à-vis, respectivement, les trous 75, 76 de la platine 36 et des trous 80, 81 de la porte 8 lorsque le boîtier 90 est fixé sur la porte 8. Grâce à cela, le boîtier 90 est fixé sur la porte 8 à l'aide des mêmes tiges de fixation que celles utilisées pour fixer la platine 36 sur la porte 8. Il n'est donc pas nécessaire de percer de nouveaux trous supplémentaires dans la porte 8 pour fixer ce boîtier 90. Cela facilite grandement l'installation de ce boîtier 90 sur une porte et évite de détériorer la porte 8.

La figure 5 représente plus en détail le boîtier 90. Ce boîtier 90 est destiné à programmer la serrure 12 à partir des données de programmation transmises par le serveur 16. A cet effet, il comporte notamment :
- une carte électronique 100 de programmation,
- une pile 102 qui alimente la carte 100, et
- une antenne 104 pour recevoir les données de programmation transmises par l'intermédiaire de la liaison 28.

L'antenne 4 est située sur une face du boîtier 90 perpendiculaire à la face 38 de la porte 8 et directement exposée à l'extérieur. Ainsi, l'antenne 104 est également directement exposée à l'extérieur, et l'établissement de la liaison 28 n'est pas ou moins gênée par la présence de la platine 36.

La carte 100 comporte :
- un calculateur électronique 106 programmable,
- une mémoire 108 contenant les instructions et les données nécessaires à l'exécution du procédé de la figure 7,
- un émetteur-récepteur 110 raccordé à l'antenne 104 pour recevoir les données de programmation.

Pour communiquer avec la serrure 12, dans ce mode de réalisation, le boîtier 90 comporte une liaison filaire 111 qui relie la carte 100 à la serrure 12. Ici, cette liaison filaire comporte notamment :
- deux plots 112, 114 en saillie à l'intérieur de l'orifice 92, et
- deux fils 116 et 118 qui raccordent chacun un plot respectif à la carte 100.

Ici les fils 116 et 118 raccordent, respectivement, les plots 112 et 114 à la carte 100.

Les plots 112 et 114 sont disposés à l'intérieur de l'orifice 92 de manière à venir directement en contact mécanique et électrique sur des électrodes respectives affleurant sur la partie saillante de la serrure 12 lorsque le boîtier 90 est fixé sur la porte 8. La figure 6 représente une électrode 122 de la partie saillante de la serrure 12, destinée à venir en contact mécanique et électrique directement avec le plot 114 lorsque le boîtier 90 et la serrure 12 sont montés dans la porte 8. L'autre électrode, destinée à venir en contact avec le plot 112 est par exemple symétrique de l'électrode 122 par rapport à un plan médian longitudinal de la serrure 12.

Le fonctionnement du système 2 va maintenant être décrit en référence au procédé de la figure 7.

Lors d'une étape 130, un opérateur enregistre, à l'aide du terminal 18, de nouvelles données de programmation de la serrure 12 dans la base de données 28 du serveur 16.

En parallèle, lors d'une étape 132, à l'initiative du serveur 16 ou du boîtier 90, une liaison de transmission d'informations entre le serveur 16 et le boîtier 90 est établie à travers le réseau 20 et la liaison 26.

Lors d'une étape 134, le serveur 16 lie et télécharge, s'il en existe, des données d'utilisation de la serrure 12 enregistrées dans la mémoire 108 du boîtier 90. Les données d'utilisation comportent, par exemple, pour chaque clef introduite dans la serrure 12 :
- un identifiant de cette clef, et
- la date et l'heure d'introduction de cette clef dans la serrure 12.

Lors d'une étape 136, le serveur 16 transmet, s'il en existe, des données de programmation au boîtier 90 qui les enregistre, au moins temporairement, dans sa mémoire 108.

Lors d'une étape 138, en réponse, le boîtier 90 modifie la programmation de la serrure 12. Pour cela, ici, il transmet à la serrure 12 les données de programmation reçues par l'intermédiaire de la liaison filaire 111. La serrure 12 les enregistre dans sa mémoire 64. Lors de l'étape 138, le boîtier 90 alimente la serrure 12 par l'intermédiaire de la liaison filaire 111.

La liaison entre le serveur 16 et le boîtier 90 est ensuite interrompue. Les étapes 132 à 138 sont ensuite, par exemple, réitérées automatiquement pour une autre serrure électronique du système 2. Ainsi, les différentes serrures du système 2 peuvent être programmées sans qu'un opérateur se déplace sur place.

En parallèle, lors d'une étape 140, lorsque la clef 48 est introduite dans la fente 46 de la serrure 12, la serrure 12 est alimentée par cette clef 48.

Lors d'une étape 142, le lecteur 60 lie alors l'identifiant de la clef 48 et le calculateur 62 le compare aux droits d'accès enregistrés dans la mémoire 64.

Si en fonction des données d'accès enregistrées dans la mémoire 64, la serrure 12 détermine que la clef 48 est une clef autorisée à ouvrir la porte 8 alors, lors d'une étape 144, le calculateur 60 bascule automatiquement la serrure 12 de sa position verrouillée vers sa position déverrouillée.

Ensuite, lors d'une étape 146, l'utilisateur peut alors tourner la clef à l'intérieur de la serrure 12, ce qui déplace le pêne 32 vers sa position escamotée. L'utilisateur appuie alors sur la poignée 34 pour ouvrir la porte 8.

Dans le cas contraire, c'est-à-dire si la clef 48 n'est pas une clef autorisée à ouvrir la porte 8, alors, lors d'une étape 148, le calculateur 60 maintient la serrure 12 dans sa position verrouillée. L'utilisateur ne peut donc pas tourner la clef à l'intérieur de la serrure 12 et la porte 8 reste verrouillée dans sa position fermée.

À l'issue de l'étape 146 ou de l'étape 148, lors d'une étape 150, la serrure 12 enregistre l'identifiant de la clef 48 dans sa mémoire 64 ou dans la mémoire 108 par l'intermédiaire de la liaison 111.

La figure 8 représente un autre mode de réalisation de la porte 8, dans lequel la platine 36 et le boîtier 90 sont remplacés par un boîtier 160. Le boîtier 160 est identique au boîtier 90 sauf que la poignée 34 est solidaire du boîtier 160 et que la platine 36 est omise. Plus précisément, le boîtier 160 comporte une articulation qui raccorde mécaniquement la poignée 34 au boîtier 160. Cette articulation permet uniquement un déplacement en rotation de la poignée 34 autour d'un axe fixé sans aucun degré de liberté au boîtier 160. Cet axe est confondu avec l'axe de la tige 72 lorsque le boîtier 160 est fixé sans aucun degré de liberté sur la porte 8.

Structurellement, l'intérieur du boîtier 160 est identique au boîtier 90, sauf que l'antenne 104 (figure 9) est disposée sur la plus grande face du boîtier 160 directement exposé à l'extérieur. En effet, dans ce mode de réalisation, le boîtier 160 remplace la platine 36.

Le fonctionnement du système 2 dans lequel le boîtier 90 est remplacé par le boîtier 160 est identique à ce qui a été décrit en référence à la figure 7.

La figure 10 représente un boîtier 180 de programmation susceptible de remplacer le boîtier 160. Ce boîtier 180 est identique au boîtier 160 sauf que les trous 95, 96 sont remplacés par des tiges 182, 184 de fixation du boîtier 180 sur la porte 8.

Les tiges 182, 184 sont fixées sans aucun degré de liberté sur la face arrière du boîtier 180. La face arrière du boîtier 180 est destinée à être plaquée contre la face 38 de la porte 8. Ces tiges 182, 184 s'étendent chacune dans une direction perpendiculaire à la face arrière. De plus, elles sont disposées sur cette face arrière de manière à rentrer chacune et en même temps à l'intérieur d'un trou respectif choisi parmi les trous 80 et 81 de la porte 8. Par exemple, chaque tige 182, 184 est formée d'un tube creux dont l'intérieur est fileté pour recevoir une vis. L'extrémité des vis est vissée à l'intérieur des tiges 182, 184 depuis la face intérieure de la porte 8 pour fixer sans aucun degré de liberté le boîtier 180 sur la porte 8. La face intérieure de la porte 8 est la face de la porte 8 opposée à sa face 38. Ce mode de réalisation des tiges de fixation est particulièrement avantageux lorsque la face 38 de la porte est directement accessible depuis l'extérieur du bâtiment sans ouvrir la porte 8. En effet, dans ce mode de réalisation, les vis sont uniquement accessibles depuis la face intérieur de la porte 8 ce qui rend le démontage du boîtier 180 impossible sans avoir accès à l'intérieur du bâtiment. Cela rend plus difficile le vol du boîtier 180.

De nombreux autres modes de réalisation sont possibles. Par exemple, le boîtier de programmation peut se connecter au point d'accès par l'intermédiaire d'une liaison conforme au standard GSM ou UMTS ou LTE. Dans ce cas, le point d'accès est une antenne relais ou une station de base d'un réseau de téléphonie sans fil. Il est aussi possible d'établir la liaison 28 en utilisant d'autre technologie comme un module radio LoRa® commercialisé, par exemple, par la société Semtech®. Dans ces différents cas, la distance entre le boîtier de programmation et le point d'accès auquel il est connecté peut être supérieure à 1 km ou 10 km.

Le point d'accès 22 peut aussi être un simple répéteur de télécommunication situé à proximité du boîtier. Ce répéteur répercute les trames d'informations transmises par le boîtier de programmation vers un modem situé hors de portée du boîtier. Par exemple, il peut s'agir d'un répéteur Wifi si la liaison 28 est établie en utilisant cette technologie.

La liaison 26 peut être remplacée par une liaison sans fil courte distance telle qu'une liaison WiFi ou Bluetooth. La liaison 26 peut encore être remplacée par une liaison filaire par exemple en utilisant une paire de fils de cuivre et un Modem ADSL ou SDSL.

La liaison entre le boîtier et la serrure peut être réalisée de façon différente. Par exemple, il peut s'agir d'une liaison optique. Il peut aussi s'agir d'une liaison sans fil faisant appel à des ondes électromagnétiques. S'il s'agit d'une liaison filaire, celle-ci peut aussi être réalisée différemment. Par exemple, la liaison filaire 111 peut être réalisée à l'aide d'un seul fil au lieu de deux fils comme décrit précédemment.

Des tiges de fixation peuvent aussi être fixées sans aucun degré de liberté sur la face arrière de la platine 36 aux emplacements des trous 75, 76. Les trous 75 et 76 sont alors omis. Ces tiges de fixations sont alors par exemple identiques aux tiges 182, 184. Elles traversent les trous 95, 96 du boîtier 90 pour le fixer sur la porte 8.

Dans un autre mode de réalisation, le boîtier de programmation entoure seulement la partie saillante de la serrure 12 et non pas la tige 72. Dans ce cas, l'orifice 93 est omis.

La mémoire 108 peut aussi être omise en variante. Dans ce cas, le boîtier de programmation utilise directement la mémoire 64 de la serrure 12.

L'antenne 104 n'est pas nécessairement située à l'intérieur du boîtier ou sur une face de ce boîtier. Par exemple, l'antenne 104 peut être déportée sur la face extérieure 38 de la porte et donc mécaniquement séparée du boîtier de programmation.

Dans un autre mode de réalisation, la serrure 12 comporte un générateur d'énergie à partir du mouvement de la clef 48 dans la fente 46. Un exemple de mode de réalisation d'un tel générateur est par exemple décrit dans la demande US2010217972.

Dans un autre mode de réalisation, la serrure 12 est alimentée par le boîtier 90 et non pas par la clef 48 pour autoriser ou au contraire interdire l'accès au bâtiment lorsqu'une clef est introduite dans la fente 46. Dans ce cas, la pile 50 située à l'intérieur de la clef peut être omise.

L'étape 134 d'envoi des données d'utilisation vers le serveur 16 peut être omise. Dans ce cas, la serrure 12 n'enregistre pas nécessairement de telles données d'utilisation.

## Revendications

1. Système programmable de gestion de l'accès à au moins un bâtiment, ce système comportant :
- des portes (8, 10) d'accès à chaque bâtiment, chaque porte d'accès étant équipée d'une serrure électronique programmable (12, 14) comportant un stator, chaque serrure électronique programmable étant apte :
• lorsqu'elle est mise en présence d'une clef autorisée à déverrouiller cette porte, à basculer d'une position verrouillée dans laquelle elle inhibe le déverrouillage de la porte, vers une position déverrouillée dans laquelle elle déverrouille et autorise l'accès au bâtiment, et
• en absence de clef autorisée, à rester dans sa position verrouillée,
chaque serrure électronique comportant à cette effet une mémoire (64) et un calculateur électronique (62) programmable apte à exécuter des instructions enregistrées dans cette mémoire (64), cette mémoire et ce calculateur étant logés à l'intérieur du stator de la serrure électronique (12, 14),
- un serveur (16) de programmation apte à transmettre des données de programmation à l'une quelconque des serrures électroniques programmables par l'intermédiaire d'un réseau grande distance de transmission d'informations,
- des points d'accès (22, 24) fixes raccordés au réseau grande distance de transmission d'informations,
- au moins un boîtier (90 ; 160 ; 180) de programmation de la serrure électronique (12, 14) d'une porte, ce boîtier étant situé à l'extérieur du stator de cette serrure électronique (12, 14) et raccordé à cette serrure électronique par une liaison (111) de communication, ce boîtier comportant:
• un récepteur (110) apte à établir une liaison (28) sans fil avec le point d'accès (22, 24) le plus proche pour recevoir les données de programmation transmises par le serveur de programmation, et
• un calculateur (106) apte à modifier, en fonction des données de programmation reçues par le récepteur, la programmation de la serrure électronique par l'intermédiaire de la liaison (111) de communication entre ce boîtier et cette serrure,
**caractérisé en ce que** le profil du stator (45) est un profil européen et le stator de chaque serrure électronique programmable (12, 14) fait saillie au-delà d'une face (38) de la porte et chaque porte comporte :
- des trous (80, 81) aptes à recevoir des tiges de fixation d'une platine apte à entourer complètement la partie saillante du stator de la serrure électronique,
- son propre boîtier (90 ; 160 ; 180) de programmation fixé sans aucun degré de liberté sur la face de cette porte et le boîtier (90 ; 160) de programmation de chaque porte comporte au moins un orifice central (92) traversant pour le passage de la partie saillante du stator de la serrure de cette porte, la partie saillante du stator de cette serrure traversant cet orifice central, et
- des tiges (84 ; 182, 184) de fixation du boîtier traversant chacune un trou respectif de la porte pour fixer le boîtier (90 ; 160 ; 180) sans aucun degré de liberté sur la porte, chaque trou traversé par l'une des tiges de fixation du boîtier étant le même que l'un desdits trous de la porte aptes à recevoir des tiges de fixation d'une platine.

2. Système selon la revendication 1, dans lequel à proximité de chaque porte, le système comporte également un interphone et le point d'accès fixe (22, 24) le plus proche du boîtier de programmation de cette porte se situe à l'intérieur de cet interphone.

3. Porte d'accès à un bâtiment pour la réalisation d'un système conforme à la revendication 1 ou 2, cette porte d'accès étant équipée :
- d'une serrure électronique programmable (12, 14) comportant un stator, la serrure électronique programmable étant apte :
• lorsqu'elle est mise en présence d'une clef autorisée à déverrouiller cette porte, à basculer d'une position verrouillée dans laquelle elle inhibe le déverrouillage de la porte, vers une position déverrouillée dans laquelle elle déverrouille et autorise l'accès au bâtiment, et
• en absence de clef autorisée, à basculer et à rester dans sa position verrouillée,
la serrure électronique comportant à cette effet une mémoire (64) et un calculateur électronique (62) programmable apte à exécuter des instructions enregistrées dans cette mémoire (64), cette mémoire et ce calculateur étant logés à l'intérieur du stator de la serrure électronique (12, 14),
**caractérisée en ce que** le profil du stator (45) est un profil européen et le stator de la serrure électronique programmable (12, 14) fait saillie au-delà d'une face (38) de la porte et la porte comporte également :
- des trous (80, 81) aptes à recevoir des tiges de fixation d'une platine apte à entourer complètement la partie saillante du stator de la serrure électronique, et
- un boîtier (90 ; 160 ; 180) de programmation fixé sans aucun degré de liberté sur la face (38) de cette porte, ce boîtier étant situé à l'extérieur du stator de la serrure électronique (12, 14) de cette porte et raccordé à cette serrure électronique par une liaison (111) de communication, ce boîtier comportant:
- un récepteur (110) apte à établir une liaison (28) sans fil avec le point d'accès (22, 24) le plus proche pour recevoir les données de programmation transmises par le serveur de programmation, et
- un calculateur (106) apte à modifier, en fonction des données de programmation reçues par le récepteur, la programmation de la serrure électronique par l'intermédiaire de la liaison (111) de communication entre ce boîtier et cette serrure,
- au moins un orifice central (92) traversant pour le passage de la partie saillante du stator de la serrure, la partie saillante du stator de la serrure traversant cet orifice central, et
- des tiges (84 ; 182, 184) de fixation du boîtier traversant chacune un trou respectif de la porte pour fixer le boîtier (90 ; 160 ; 180) sans aucun degré de liberté sur la porte, chaque trou traversé par l'une des tiges de fixation du boîtier étant le même que l'un desdits trous de la porte aptes à recevoir des tiges de fixation d'une platine.

4. Porte selon la revendication 3, dans laquelle :
- la serrure comporte une fente (46) à l'intérieur de laquelle doit être introduite la clef pour faire basculer la serrure de sa position verrouillée vers sa position déverrouillée, et
- la liaison (111) de communication entre le boîtier et la serrure laisse libre, en permanence, cette fente.

5. Porte selon la revendication 4, dans laquelle :
- le boîtier comporte au moins un plot (112, 114) faisant saillie à l'intérieur de l'orifice centrale (92) pour le passage de la partie saillante de la serrure, ce plot étant électriquement raccordé au calculateur (106) du boîtier de programmation, et
- la partie saillante du stator de la serrure électronique comporte, en surface, une électrode (122) directement en contact mécanique avec ce plot pour former la liaison de communication entre le boîtier et la serrure électronique.

6. Porte selon l'une quelconque des revendications 3 à 5, dans laquelle :
- la porte comporte une platine (36), mécaniquement indépendante du boîtier (90) de programmation, entourant la partie saillante de la serrure et fixée sur la face de la porte sans aucun degré de liberté au moyen des mêmes tiges (84) de fixation que celles qui fixent le boîtier de programmation sur la face de cette porte, cette platine étant apte à cacher le boîtier de programmation et à le protéger des agressions extérieures, et
- le boîtier (90) de programmation comporte des trous (95, 96) pour le passage des tige de fixation, chacun de ces trous étant en vis-à-vis d'un trou respectif de la porte et le boîtier est coincé entre la face (38) de la porte et cette platine (36) de manière à être caché et protégé des agressions extérieures par la platine.

7. Porte selon la revendication 6, dans laquelle :
- le boîtier (90) comporte deux grandes faces parallèles à la face de la porte, et la platine (36) recouvre la grande face de ce boîtier tournée du côté opposé à la porte tout en laissant une face du boîtier perpendiculaire à la face de la porte directement exposé à l'extérieur, et
- le boîtier (90) comporte une antenne (104) s'étendant principalement le long de cette face directement exposée à l'extérieur.

8. Porte selon l'une quelconque des revendications 3 à 7, dans laquelle la porte comporte :
- un pêne (30) déplaçable entre une position saillante dans laquelle il coopère avec une gâche pour maintenir la porte dans sa position fermée, et une position escamotée dans laquelle il autorise l'ouverture de la porte,
- une tige (72) de poignée s'étendant perpendiculaire à la face de la porte et dont une partie logée à l'intérieur de la porte est mécaniquement raccordée au pêne (30) pour le déplacer entre ses positions escamotée et saillante, et
- le boîtier de programmation comporte un autre orifice central (93) supplémentaire, la tige de la poignée traversant de par en par cet autre orifice central.

9. Porte selon l'une quelconque des revendications 3 à 5, dans laquelle la porte comporte :
- un pêne (30) déplaçable entre une position saillante dans laquelle il coopère avec une gâche pour maintenir la porte dans sa position fermée et une position escamotée dans laquelle il autorise l'ouverture de la porte,
- une tige (72) de poignée s'étendant perpendiculairement à la face de la porte et dont une partie logée à l'intérieur de la porte est mécaniquement raccordée au pêne (30) pour le déplacer entre ses positions escamotée et saillante,
- le boîtier (160) de programmation comporte :
• une poignée (34) fixée sur l'extrémité de la tige,
• une articulation qui raccorde mécaniquement en rotation la poignée sur une face avant du boîtier tournée du côté opposé à la face de la porte, et
• un logement arrière débouchant, d'un côté, en vis-à-vis de la face de la porte et, du côté opposé, sur une extrémité de la poignée, ce logement étant traversé par la tige (72) pour raccorder mécaniquement la poignée du boîtier sur l'extrémité de cette tige.

10. Boîtier de programmation pour une porte conforme à l'une quelconque des revendications 3 à 9, **caractérisé en ce que** ce boîtier est apte à être fixé sans aucun degré de liberté sur une face de la porte tout en étant situé à l'extérieur du stator de la serrure électronique et raccordé à cette serrure électronique par une liaison (111) de communication, ce boîtier comportant :
- un récepteur (110) apte à établir une liaison sans fil avec le point d'accès le plus proche pour recevoir les données de programmation transmises par le serveur de programmation,
- un calculateur (106) apte à modifier, en fonction des données de programmation reçues par le récepteur, la programmation de la serrure électronique par l'intermédiaire de la liaison (111) de communication entre ce boîtier et cette serrure,
- un orifice central (92) traversant apte à recevoir la partie saillante du stator de la serrure électronique, et
- des trous (95, 96) pour le passage de tiges de fixation du boîtier sur une face de la porte, chacun de ces trous étant aptes à venir en vis-à-vis d'un trou respectif de la porte prévu pour le passage d'une tige de fixation d'une platine sur la porte et ces trous (95, 96) permettant le passage des tiges de fixation de la platine à travers le boîtier de programmation pour atteindre les trous percés dans la porte.

11. Boîtier de programmation pour une porte conforme à l'une quelconque des revendications 3 à 9, **caractérisé en ce que** ce boîtier est apte à être fixé sans aucun degré de liberté sur une face de la porte tout en étant situé à l'extérieur du stator de la serrure électronique et raccordé à cette serrure électronique par une liaison (111) de communication, ce boîtier comportant :
- un récepteur (110) apte à établir une liaison sans fil avec le point d'accès le plus proche pour recevoir les données de programmation transmises par le serveur de programmation,
- un calculateur (106) apte à modifier, en fonction des données de programmation reçues par le récepteur, la programmation de la serrure électronique par l'intermédiaire de la liaison (111) de communication entre ce boîtier et cette serrure,
- un orifice central (92) traversant apte à recevoir la partie saillante du stator d'une serrure électronique,
- une face arrière destinée à être plaquée contre une face de la porte, et
- des tiges (182, 184) de fixation du boîtier sur cette face de la porte, ces tiges étant :
• fixées sans aucun degré de liberté à la face arrière du boîtier et en saillie sur cette face arrière, et
• disposées de manière à être chacune reçue à l'intérieur d'un trou respectif de la porte prévu pour le passage d'une tige de fixation d'une platine sur cette porte.

## Patentansprüche

1. Programmierbares System zur Steuerung des Zugangs zu mindestens einem Gebäude, wobei dieses System umfasst:
- Zugangstüren (8, 10) zu jedem Gebäude, wobei jede Zugangstür mit einem programmierbaren elektronischen Schloss (12, 14) ausgestattet ist, das einen Stator umfasst, wobei jedes programmierbare elektronische Schloss geeignet ist:
• wenn es mit einem Schlüssel in Kontakt gebracht wird, der berechtigt ist, diese Tür zu entriegeln, aus einer verriegelten Position, in der es das Entriegeln der Tür hemmt, in eine entriegelte Position zu schwenken, in der es entriegelt und den Zugang zum Gebäude erlaubt, und
• bei Nichtvorhandensein eines berechtigten Schlüssels in seiner verriegelten Position zu bleiben,
wobei jedes elektronische Schloss zu diesem Zweck einen Speicher (64) und einen programmierbaren elektronischen Rechner (62) umfasst, der geeignet ist, in diesem Speicher (64) aufgezeichnete Anweisungen auszuführen, wobei dieser Speicher und dieser Rechner im Innern des Stators des elektronischen Schlosses (12, 14) untergebracht sind,
- einen Programmierungsserver (16), der geeignet ist, Programmierungsdaten über ein Informationsübertragungs-Weitverkehrsnetz an ein beliebiges der programmierbaren elektronischen Schlösser zu übertragen,
- ortsfeste Zugangspunkte (22, 24), die mit dem Informationsübertragungs-Weitverkehrsnetz verbunden sind,
- mindestens ein Gehäuse (90; 160; 180) zur Programmierung des elektronischen Schlosses (12, 14) einer Tür, wobei dieses Gehäuse außerhalb des Stators dieses elektronischen Schlosses (12, 14) gelegen ist und mit diesem elektronischen Schloss über eine Kommunikationsverbindung (111) verbunden ist, wobei dieses Gehäuse umfasst:
• einen Empfänger (110), der geeignet ist, eine drahtlose Verbindung (28) zu dem nächstgelegenen Zugangspunkt (22, 24) herzustellen, um die vom Programmierungsserver übertragenen Programmierungsdaten zu empfangen, und
• einen Rechner (106), der geeignet ist, die Programmierung des elektronischen Schlosses in Abhängigkeit von den vom Empfänger empfangenen Programmierungsdaten über die Kommunikationsverbindung (111) zwischen diesem Gehäuse und diesem Schloss zu ändern,
**dadurch gekennzeichnet, dass** das Profil des Stators (45) ein europäisches Profil ist und der Stator jedes programmierbaren elektronischen Schlosses (12, 14) von einer Seite (38) der Tür vorspringt und jede Tür umfasst:
- Löcher (80, 81), die geeignet sind, Befestigungsschäfte einer Platte aufzunehmen, die geeignet ist, den vorspringenden Teil des Stators des elektronischen Schlosses vollständig zu umgeben,
- ihr eigenes Programmierungsgehäuse (90; 160; 180), das ohne einen Freiheitsgrad an der Seite dieser Tür befestigt ist, und das Programmierungsgehäuse (90; 160) jeder Tür umfasst mindestens eine zentrale Durchgangsbohrung (92) zum Durchführen des vorspringenden Teils des Stators des Schlosses dieser Tür, wobei der vorspringende Teil des Stators dieses Schlosses diese zentrale Bohrung durchquert, und
- Schäfte (84; 182, 184) zur Befestigung des Gehäuses, die jeweils ein entsprechendes Loch der Tür durchqueren, um das Gehäuse (90; 160; 180) ohne einen Freiheitsgrad an der Tür zu befestigen, wobei jedes von einem der Befestigungsschäfte des Gehäuses durchquerte Loch das gleiche ist wie eines der Löcher der Tür, die geeignet sind, Befestigungsschäfte einer Platte aufzunehmen.

2. System nach Anspruch 1, wobei das System in der Nähe jeder Tür auch eine Gegensprechanlage umfasst und der dem Programmierungsgehäuse dieser Tür nächstgelegene ortsfeste Zugangspunkt (22, 24) im Innern dieser Gegensprechanlage gelegen ist.

3. Zugangstür zu einem Gebäude zur Ausführung eines Systems nach Anspruch 1 oder 2, wobei diese Zugangstür ausgestattet ist mit:
- einem programmierbaren elektronischen Schloss (12, 14), das einen Stator umfasst, wobei das programmierbare elektronische Schloss geeignet ist:
• wenn es mit einem Schlüssel in Kontakt gebracht wird, der berechtigt ist, diese Tür zu entriegeln, aus einer verriegelten Position, in der es das Entriegeln der Tür hemmt, in eine entriegelte Position zu schwenken, in der es entriegelt und den Zugang zum Gebäude erlaubt, und
• bei Nichtvorhandensein eines berechtigten Schlüssels zu schwenken und in seiner verriegelten Position zu bleiben,
wobei das elektronische Schloss zu diesem Zweck einen Speicher (64) und einen programmierbaren elektronischen Rechner (62) umfasst, der geeignet ist, in diesem Speicher (64) aufgezeichnete Anweisungen auszuführen, wobei dieser Speicher und dieser Rechner im Innern des Stators des elektronischen Schlosses (12, 14) untergebracht sind,
**dadurch gekennzeichnet, dass** das Profil des Stators (45) ein europäisches Profil ist und der Stator des programmierbaren elektronischen Schlosses (12, 14) von einer Seite (38) der Tür vorspringt und die Tür ferner umfasst:
- Löchern (80, 81), die geeignet sind, Befestigungsschäfte einer Platte aufzunehmen, die geeignet ist, den vorspringenden Teil des Stators des elektronischen Schlosses vollständig zu umgeben, und
- einem Programmierungsgehäuse (90; 160; 180), das ohne einen Freiheitsgrad an der Seite (38) dieser Tür befestigt ist, wobei dieses Gehäuse außerhalb des Stators des elektronischen Schlosses (12, 14) dieser Tür gelegen ist und über eine Kommunikationsverbindung (111) mit diesem elektronischen Schloss verbunden ist, wobei dieses Gehäuse umfasst:
- einem Empfänger (110), der geeignet ist, eine drahtlose Verbindung (28) zu dem nächstgelegenen Zugangspunkt (22, 24) herzustellen, um die vom Programmierungsserver übertragenen Programmierungsdaten zu empfangen, und
- einem Rechner (106), der geeignet ist, die Programmierung des elektronischen Schlosses in Abhängigkeit von den vom Empfänger empfangenen Programmierungsdaten über die Kommunikationsverbindung (111) zwischen diesem Gehäuse und diesem Schloss zu ändern,
- mindestens einer zentralen Durchgangsbohrung (92) zum Durchführen des vorspringenden Teils des Stators des Schlosses, wobei der vorspringende Teil des Stators des Schlosses diese zentrale Bohrung durchquert, und
- Schäften (84; 182, 184) zur Befestigung des Gehäuses, die jeweils ein entsprechendes Loch der Tür durchqueren, um das Gehäuse (90; 160; 180) ohne einen Freiheitsgrad an der Tür zu befestigen, wobei jedes von einem der Befestigungsschäfte des Gehäuses durchquerte Loch das gleiche ist wie eines der Löcher der Tür, die geeignet sind, Befestigungsschäfte einer Platte aufzunehmen.

4. Tür nach Anspruch 3, wobei:
- das Schloss einen Schlitz (46) umfasst, in den der Schlüssel eingeführt werden muss, um das Schloss aus seiner verriegelten Position in seine entriegelte Position schwenken zu lassen, und
- die Kommunikationsverbindung (111) zwischen dem Gehäuse und dem Schloss diesen Schlitz ständig frei lässt.

5. Tür nach Anspruch 4, wobei:
- das Gehäuse mindestens ein Kontaktstück (112, 114) umfasst, das im Innern der zentralen Bohrung (92) zum Durchführen des vorspringenden Teils des Schlosses vorspringt, wobei dieses Kontaktstück elektrisch mit dem Rechner (106) des Programmierungsgehäuses verbunden ist, und
- der vorspringende Teil des Stators des elektronischen Schlosses an der Oberfläche eine Elektrode (122) umfasst, die direkt in mechanischem Kontakt mit diesem Kontaktstück steht, um die Kommunikationsverbindung zwischen dem Gehäuse und dem elektronischen Schloss herzustellen.

6. Tür nach einem der Ansprüche 3 bis 5, wobei:
- die Tür eine Platte (36) umfasst, die mechanisch unabhängig vom Programmierungsgehäuse (90) ist, den vorspringenden Teil des Schlosses umgibt und an der Seite der Tür ohne einen Freiheitsgrad mittels derselben Befestigungsschäfte (84) befestigt ist, die das Programmierungsgehäuse an der Seite dieser Tür befestigen, wobei dieses Platte geeignet ist, das Programmierungsgehäuse zu verbergen und es vor äußeren Angriffen zu schützen, und
- das Programmierungsgehäuse (90) Löcher (95, 96) zum Durchführen der Befestigungsschäfte umfasst, wobei jedes dieser Löcher gegenüber einem entsprechenden Loch der Tür liegt und das Gehäuse zwischen der Seite (38) der Tür und dieser Platte (36) so eingeklemmt ist, dass es von der Platte verborgen und vor äußeren Angriffen geschützt wird.

7. Tür nach Anspruch 6, wobei:
- das Gehäuse (90) zwei große, zur Seite der Tür parallel verlaufende Seiten umfasst und die Platte (36) die große Seite dieses Gehäuses, die der zur Tür entgegengesetzten Seite zugewandt ist, bedeckt, wobei eine Seite des Gehäuses, die senkrecht zur Seite der Tür verläuft, direkt nach außen exponiert ist, und
- das Gehäuse (90) eine Antenne (104) umfasst, die sich hauptsächlich entlang dieser direkt nach außen exponierten Seite erstreckt.

8. Tür nach einem der Ansprüche 3 bis 7, wobei die Tür umfasst:
- einen Riegel (30), der zwischen einer vorspringenden Position, in der er mit einem Schließblech zusammenwirkt, um die Tür in ihrer geschlossenen Position zu halten, und einer versenkten Position, in der er das Öffnen der Tür zulässt, bewegbar ist,
- einen Griffschaft (72), der sich senkrecht zur Seite der Tür erstreckt und von dem ein Teil, der im Innern der Tür aufgenommen ist, mechanisch mit dem Riegel (30) verbunden ist, um ihn zwischen seiner versenkten und seiner vorspringenden Position zu bewegen, und
- das Programmierungsgehäuse eine weitere zusätzliche zentrale Bohrung (93) umfasst, wobei der Schaft des Griffs diese weitere zentrale Bohrung von einer Seite zur anderen durchquert.

9. Tür nach einem der Ansprüche 3 bis 5, wobei die Tür umfasst:
- einen Riegel (30), der zwischen einer vorspringenden Position, in der er mit einem Schließblech zusammenwirkt, um die Tür in ihrer geschlossenen Position zu halten und einer versenkten Position, in der er das Öffnen der Tür zulässt, bewegbar ist,
- einen Griffschaft (72), der sich senkrecht zur Seite der Tür erstreckt und von dem ein Teil, der im Innern der Tür aufgenommen ist, mechanisch mit dem Riegel (30) verbunden ist, um ihn zwischen seiner versenkten und seiner vorspringenden Position zu bewegen,
- das Programmierungsgehäuse (160) umfasst:
• einen Griff (34), der am Ende des Schafts befestigt ist,
• ein Gelenk, das den Griff mit einer Vorderseite des Gehäuses, die der zur Seite der Tür entgegengesetzten Seite zugewandt ist, mechanisch drehend verbindet, und
• eine hintere Aufnahme, die auf der einen Seite gegenüber der Seite der Tür mündet und auf der entgegengesetzten Seite an einem Ende des Griffs mündet, wobei diese Aufnahme von dem Schaft (72) durchquert wird, um den Griff des Gehäuses mechanisch mit dem Ende dieses Schafts zu verbinden.

10. Programmierungsgehäuse für eine Tür nach einem der Ansprüche 3 bis 9, **dadurch gekennzeichnet, dass** dieses Gehäuse geeignet ist, ohne einen Freiheitsgrad an einer Seite der Tür befestigt zu werden und dabei außerhalb des Stators des elektronischen Schlosses gelegen zu sein und mit diesem elektronischen Schloss über eine Kommunikationsverbindung (111) verbunden zu sein, wobei dieses Gehäuse umfasst:
- einen Empfänger (110), der geeignet ist, eine drahtlose Verbindung zu dem nächstgelegenen Zugangspunkt herzustellen, um die vom Programmierungsserver übertragenen Programmierungsdaten zu empfangen,
- einen Rechner (106), der geeignet ist, die Programmierung des elektronischen Schlosses in Abhängigkeit von den vom Empfänger empfangenen Programmierungsdaten über die Kommunikationsverbindung (111) zwischen diesem Gehäuse und diesem Schloss zu ändern,
- eine zentrale Durchgangsbohrung (92), die geeignet ist, den vorspringenden Teil des Stators des elektronischen Schlosses aufzunehmen, und
- Löcher (95, 96) zum Durchführen von Schäften zur Befestigung des Gehäuses an einer Seite der Tür, wobei jedes dieser Löcher geeignet ist, gegenüber einem entsprechenden Loch der Tür zu liegen zu kommen, das zum Durchführen eines Schafts zur Befestigung einer Platte an der Tür vorgesehen ist, und diese Löcher (95, 96) das Durchführen der Befestigungsschäfte der Platine durch das Programmierungsgehäuse hindurch ermöglichen, um die in die Tür gebohrten Löcher zu erreichen.

11. Programmierungsgehäuse für eine Tür nach einem der Ansprüche 3 bis 9, **dadurch gekennzeichnet, dass** dieses Gehäuse geeignet ist, ohne einen Freiheitsgrad an einer Seite der Tür befestigt zu werden und dabei außerhalb des Stators des elektronischen Schlosses gelegen zu sein und mit diesem elektronischen Schloss über eine Kommunikationsverbindung (111) verbunden zu sein, wobei dieses Gehäuse umfasst:
- einen Empfänger (110), der geeignet ist, eine drahtlose Verbindung zu dem nächstgelegenen Zugangspunkt herzustellen, um die vom Programmierungsserver übertragenen Programmierungsdaten zu empfangen,
- einen Rechner (106), der geeignet ist, die Programmierung des elektronischen Schlosses in Abhängigkeit von den vom Empfänger empfangenen Programmierungsdaten über die Kommunikationsverbindung (111) zwischen diesem Gehäuse und diesem Schloss zu ändern,
- eine zentrale Durchgangsbohrung (92), die geeignet ist, den vorspringenden Teil des Stators eines elektronischen Schlosses aufzunehmen,
- eine Rückseite, die dazu bestimmt ist, gegen eine Seite der Tür gedrückt zu werden, und
- Schäfte (182, 184) zur Befestigung des Gehäuses an dieser Seite der Tür, wobei diese Schäfte:
• ohne einen Freiheitsgrad an der Rückseite des Gehäuses befestigt sind und von dieser Rückseite vorspringen und
• so angeordnet sind, dass jeder im Innern eines entsprechenden Lochs der Tür aufgenommen ist, das zum Durchführen eines Schafts zur Befestigung einer Platte an dieser Tür vorgesehen ist.

## Claims

1. Programmable system for managing access to at least one building, this system comprising:
- doors (8, 10) for accessing each building, each access door being equipped with a programmable electronic lock (12, 14) comprising a stator, each programmable electronic lock being capable:
• when in the presence of a key authorized to unlock this door, of switching over from a locked position in which it inhibits the unlocking of the door to an unlocked position in which it unlocks and allows access to the building, and
• in the absence of an authorized key, of remaining in its locked position, each electronic lock comprising, to this end, a memory (64) and a programmable electronic computer (62) capable of executing instructions stored in this memory (64), this memory and this computer being housed inside the stator of the electronic lock (12, 14),
- a programming server (16) capable of transmitting programming data to any one of the programmable electronic locks via a wide area network for transmitting information,
- fixed access points (22, 24) connected to the wide area network for transmitting information,
- at least one unit (90; 160; 180) for programming the electronic lock (12, 14) of a door, this unit being situated outside of the stator of this electronic lock (12, 14) and connected to this electronic lock by a communication link (111), this unit comprising:
• a receiver (110) capable of establishing a wireless link (28) with the nearest access point (22, 24) to receive the programming data transmitted by the programming server, and
• a computer (106) capable of modifying, according to the programming data received by the receiver, the programming of the electronic lock via the communication link (111) between this unit and this lock,
**characterized in that** the profile of the stator (45) is a European profile and the stator of each programmable electronic lock (12, 14) protrudes beyond a face (38) of the door and each door comprises:
- holes (80, 81) capable of receiving rods for fixing a plate capable of completely surrounding the protruding part of the stator of the electronic lock,
- its own programming unit (90; 160; 180) fixed with no degree of freedom on the face of this door and the programming unit (90; 160) of each door comprises at least one central through orifice (92) for the passage of the protruding part of the stator of the lock of this door, the protruding part of the stator of this lock passing through this central orifice, and
- rods (84; 182; 184) for fixing the unit each passing through a respective hole of the door to fix the unit (90; 160; 180) with no degree of freedom on the door, each hole passed through by one of the rods for fixing the unit being the same as one of said holes of the door capable of receiving rods for fixing a plate.

2. System according to Claim 1, in which, in proximity to each door, the system also comprises an intercom and the fixed access point (22, 24) nearest to the programming unit of this door is situated inside this intercom.

3. Door for accessing a building for producing a system according to Claim 1 or 2, this access door being equipped:
- with a programmable electronic lock (12, 14) comprising a stator, the programmable electronic lock being capable:
• when in the presence of a key authorized to unlock this door, to switch over from a locked position in which it inhibits the unlocking of the door to an unlocked position in which it unlocks and allows access to the building, and
• in the absence of an authorized key, of switching over to and remaining in its locked position,
the electronic lock comprising, to this end, a memory (64) and a programmable electronic computer (62) capable of executing instructions stored in this memory (64), this memory and this computer being housed inside the stator of the electronic lock (12, 14), **characterized in that** the profile of the stator is a European profile and the stator of the programmable electronic lock (12, 14) protrudes beyond a face (38) of the door and the door also comprises:
- holes (80, 81) capable of receiving rods for fixing a plate capable of completely surrounding the protruding part of the stator of the electronic lock, and
- a programming unit (90; 160; 180) fixed with no degree of freedom on the face (38) of this door, this unit being situated outside of the stator of the electronic lock (12, 14) of this door and connected to this electronic lock by a communication link (111), this unit comprising:
- a receiver (110) capable of establishing a wireless link (28) with the nearest access point (22, 24) to receive the programming data transmitted by the programming server, and
- a computer (106) capable of modifying, according to the programming data received by the receiver, the programming of the electronic lock via the communication link (111) between this unit and this lock,
- at least one central through orifice (92) for the passage of the protruding part of the stator of the lock, the protruding part of the stator of the lock passing through this central orifice, and
- rods (84; 182, 184) for fixing the unit each passing through a respective hole of the door to fix the unit (90; 160; 180) with no degree of freedom on the door, each hole passed through by one of the rods for fixing the unit being the same as one of said holes of the door capable of receiving rods for fixing a plate.

4. Door according to Claim 3, in which:
- the lock comprises a slit (46) into which the key must be introduced to switch the lock over from its locked position to its unlocked position, and
- the communication link (111) between this unit and the lock leaves this slit permanently free.

5. Door according to Claim 4, in which:
- the unit comprises at least one bump contact (112, 114) protruding inside the central orifice (92) for the passage of the protruding part of the lock, this bump contact being electrically connected to the computer (106) of the programming unit, and
- the protruding part of the stator of the electronic lock comprises, on the surface, an electrode (122) directly in mechanical contact with this bump contact to form the communication link between the unit and the electronic lock.

6. Door according to any one of Claims 3 to 5, in which:
- the door comprises a plate (36), mechanically independent of the programming unit (90), surrounding the protruding part of the lock and fixed onto the face of the door with no degree of freedom by means of the same fixing rods (84) as those which fix the programming unit onto the face of this door, this plate being capable of concealing the programming unit and of protecting it from external attacks, and
- the programming unit (90) comprises holes (95, 96) for the passage of the fixing rods, each of these holes being facing a respective hole of the door and the unit is pinched between the face (38) of the door and this plate (36) so as to be concealed and protected from external attacks by the plate.

7. Door according to Claim 6, in which:
- the unit (90) comprises two large faces parallel to the face of the door, and the plate (36) covers the large face of this unit turned from the side opposite the door while leaving a face of the unit at right angles to the face of the door directly exposed to the outside, and
- the unit (90) comprises an antenna (104) extending mainly along this face directly exposed to the outside.

8. Door according to any one of Claims 3 to 7, in which the door comprises:
- a bolt (30) that can be displaced between a protruding position in which it cooperates with a strike to hold the door in its closed position, and a retracted position in which it allows the opening of the door,
- a handle rod (72) extending at right angles to the face of the door and of which a part housed inside the door is mechanically connected to the bolt (30) to displace it between its retracted and protruding positions, and
- the programming unit also comprises an additional central orifice (93), the rod of the handle passing right through this other central orifice.

9. Door according to any one of Claims 3 to 5, in which the door comprises:
- a bolt (30) that can be displaced between a protruding position in which it cooperates with a strike to hold the door in its closed position and a retracted position in which it allows the opening of the door,
- a handle rod (72) extending at right angles to the face of the door and of which a part housed inside the door is mechanically connected to the bolt (30) to displace it between its retracted and protruding positions,
- the programming unit (160) comprises:
• a handle (34) fixed onto the end of the rod,
• an articulation which mechanically rotationally connects the handle to a front face of the unit turned to the side opposite the face of the door, and
• a rear housing emerging, on one side, facing the face of the door and, on the opposite side on an end of the handle, this housing being passed through by the rod (72) to mechanically connect the handle of the unit to the end of this rod.

10. Programming unit for a door according to any one of Claims 3 to 9, **characterized in that** this unit is capable of being fixed with no degree of freedom onto a face of the door while being situated outside of the stator of the electronic lock and connected to this electronic lock by a communication link (111), this unit comprising:
- a receiver (110) capable of establishing a wireless link with the nearest access point to receive the programming data transmitted by the programming server,
- a computer (106) capable of modifying, according to the programming data received by the receiver, the programming of the electronic lock via the communication link (111) between this unit and this lock,
- a central through orifice (92) capable of receiving the protruding part of the stator of the electronic lock, and
- holes (95, 96) for the passage of the rods that fix the unit onto a face of the door, each of these holes being capable of coming to face a respective hole of the door provided for the passage of a rod for fixing a plate onto the door and these holes (95, 96) allowing the passage of the rods for fixing the plate through the programming unit to reach the holes drilled in the door.

11. Programming unit for a door according to any one of Claims 3 to 9, **characterized in that** the unit is capable of being fixed with no degree of freedom onto a face of the door while being situated outside the stator of the electronic lock and connected to this electronic lock by a communication link (111), this unit comprising:
- a receiver (110) capable of establishing a wireless link with the nearest access point to receive the programming data transmitted by the programming server,
- a computer (106) capable of modifying, according to the programming data received by the receiver, the programming of the electronic lock via the communication link (111) between this unit and this lock,
- a central through orifice (92) capable of receiving the protruding part of the stator of an electronic lock,
- a rear face intended to be pressed against a face of the door, and
- rods (182, 184) for fixing the unit onto this face of the door, these rods being:
• fixed with no degree of freedom to the rear face of the unit and protruding on this rear face, and
• disposed so as to each be received inside a respective hole of the door provided for the passage of a rod for fixing a plate onto this door.
